# EUROPÄISCHE PATENTSCHRIFT

(11) **EP 1 960 272 B1**
(45) Veröffentlichungstag und Bekanntmachung des Hinweises auf die Patenterteilung: **15.12.2010**
(21) Anmeldenummer: 07819221.8
(22) Anmeldetag: 23.10.2007
(51) Int. Cl.: B65B 43/54

(54) **TUBENHALTER FÜR EINE TUBENFÜLLMASCHINE**
TUBE HOLDER FOR A TUBE FILLING MACHINE
SUPPORT DE TUBE POUR UNE MACHINE À REMPLIR LES TUBES

(30) Priorität: 27.11.2006 DE 102006055854
(43) Veröffentlichungstag der Anmeldung: 27.08.2008
(73) Patentinhaber: IWK Verpackungstechnik GmbH, 76297 Stutensee (DE)
(72) Erfinder: KÖHLER, Bernd, 76229 Karlsruhe (DE)
(74) Vertreter: Lasch, Hartmut
(86) Internationale Anmeldenummer: PCT/EP2007/009158
(87) Internationale Veröffentlichungsnummer: WO 2008/064748

(56) Entgegenhaltungen:
- DE-B- 1 193 862
- US-A- 2 574 157
- US-A- 3 199 552
- US-A- 3 390 891

## Beschreibung

Die Erfindung betrifft einen Tubenhalter für eine Tubenfüllmaschine, mit einem becherförmigen Gehäuse, das eine nach oben öffnende Tubenaufnahme aufweist, in die eine Tube mit ihrem einen Endbereich einsetzbar ist, wobei im Bereich der Innenwandung der Tubenaufnahme zumindest eine vertikale Nut ausgebildet ist, in die ein Spannelement eingesetzt ist, wobei das Spannelement im wesentlichen senkrecht zur Längsmittelachse L der Tubenaufnahme radial verlagerbar und um eine sich im wesentlichen tangential zur Innenwandung der Tubenaufnahme erstreckende Schwenkachse schwenkbar gelagert ist, wobei mittels des Spannelementes unter Wirkung zumindest eines Federelementes eine radial von außen auf die eingesetzte Tube wirkende Spannkraft aufbringbar ist, wobei das Spannelement einen oberen 1. Abschnitt, der auf der der Öffnung der Tubenaufnahme zugewandten Seite der Schwenkachse oberhalb von dieser angeordnet ist, und einen unteren 2. Abschnitt aufweist, der auf der der Öffnung der Tubenaufnahme abgewandten Seite der Schwenkachse unterhalb von dieser angeordnet ist.

Eine Tubenfüllmaschine übliche Aufbaus weist eine endlos umlaufende Fördervorrichtung auf, die eine Vielzahl von Aufnahmen trägt, in die jeweils ein Tubenhalter eingesetzt wird. In jeden Tubenhalter kann von oben eine Tube mit ihrem Kopf- oder Kappenabschnitt eingesetzt werden, wobei die Tube zusammen mit dem Tubenhalter die einzelnen Arbeitsstationen der Tubenfüllmaschine durchläuft. In bestimmten Arbeitsstationen, beispielsweise der Füllstation und der Verschließstation, kann vorgesehen sein, dass die Tube mit ihrem Tubenhalter aus der Ausnahme angehoben und in die jeweilige Arbeitsstation eingeführt wird, wobei sie nach Beendigung des Arbeitsschrittes wieder in die Aufnahme abgesenkt wird. In einer Entnahmestation wird die gefüllte und verschlossene Tube aus dem Tubenhalter entnommen und abtransportiert.

Gemäß der DE-PS 1 193 862 weist ein Tubenhalter ein becherförmiges Gehäuse mit einer nach oben öffnenden Tubenaufnahme auf, in die eine Tube, die vorzugsweise aus Kunststoff oder Metall besteht, mit ihrem Kopf- oder Kappenabschnitt eingesetzt wird. In der Innenwandung der Tubenaufnahme sind mehrere vertikale Schlitze ausgebildet, die über den Umfang der Tubenwandung verteilt angeordnet sind. In jeden Schlitz ist ein Spannelement lose eingesetzt, das unter Wirkung,eines äußeren Federelementes steht. Jedes Spannelement ist schwimmend gelagert und dadurch senkrecht zur Längsmittelachse der Tubenaufnahme verstellbar und wird von dem Federelement radial nach innen in Richtung der Längsmittelachse der Tubenaufnahme beaufschlagt. Wenn eine Tube in die Tubenaufnahme eingeführt wird, drückt die Tube die Spannelemente entgegen der jeweiligen Federkraft radial nach außen. In Folge der Reaktionskraft werden die Spannelemente radial von außen gegen die Außenwandung der Tube gedrückt, wodurch die Tube in der Tubenaufnahme festgeklemmt ist.

Die hier verwendeten Bezeichnungen "oben" und "unten" beziehen sich auf die übliche Ausrichtung eines Tubenhalters mit einer nach oben öffnenden Tubenaufnahme, in der die Tube mit ihrem Kopf- oder Kappenabschnitt von oben eingesetzt werden kann, so dass die Tube mit ihrem zu verschließenden Ende oberseitig aus dem Tubenhalter heraussteht. Bei einer derartigen Ausrichtung des Tubenhalters erstreckt sich dessen Längsmittelachse vertikal und die radiale Verlagerung der Spannelemente erfolgt senkrecht dazu und somit im wesentlichen horizontal.

Tuben ändern beim Durchlaufen der Tubenfüllmaschine ihre geometrische Form. Eine leere, noch unverschlossene Tube besitzt einen zylindrischen und insbesondere einen kreiszylindrischen Tubenkörper. Nach dem Füllen der Tube wird diese verschlossen. Dies geschieht bei einer Kunststoff-Tube dadurch, dass das dem Tubenhalter abgewandte Ende der Tube mittels Verschlussbacken zusammengedrückt und verschweißt wird, wodurch sich eine üblicherweise senkrecht zur Längsachse der Tube verlaufende, lineare Schweißnaht bildet. Bei einer Metall-Tube erfolgt das Verschließen durch Zusammendrücken des dem Tubenhalter abgewandten Endes der Tube und mehrmaliges Umfalzen des zusammengedrückten Tubenendes. Im folgenden soll beispielhaft von einer verschweißten Kunststoff-Tube ausgegangen werden, jedoch ist die Erfindung darauf nicht beschränkt.

Die Tube erhält durch das Verschließen eine rotationsasymmetrische Form. Bei Betrachtung aus einer Richtung senkrecht zu der Schweißnaht besitzt die Tube eine zum oberen, die Schweißnaht aufweisenden Ende divergierende Erscheinungsform. Bei Betrachtung aus einer dazu senkrechten Richtung besitzt die Tube eine zur Schweißnaht konvergierende Erscheinungsform.

Um die Ausrichtung der Spannelemente an die Tubenform im jeweiligen Umfangsbereich der Tube anpassen zu können, sind die Spannelemente gemäß der DE-PS 1 193 862 frei schwimmend gelagert, was eine Schwenkung der Spannelemente um eine sich im wesentlichen tangential zur Innenwandung der Tubenwandung der Tubenaufnahme erstreckende Schwenkachse ermöglicht. Damit ist jedoch der Nachteil verbunden, dass die Position der Schwenkachse nicht genau definiert ist, sondern sich in Abhängigkeit von der Position des Spannelementes relativ zu dem Tubenhalter und auch in Abhängigkeit von der Form der Tube verschieben kann, so dass keine genau reproduzierbare Halterung der Tube im Tubenhalter gegeben ist. Darüber hinaus ist bei dem Tubenhalter gemäß der DE-PS 1 193 862 die Halterung der Tube in den zum oberen Tubenende konvergierenden Oberflächen- bzw. Umfangsbereichen sehr unzureichend.

Der Erfindung liegt die Aufgabe zugrunde, einen Tubenhalter der genannten Art zu schaffen, mit dem sowohl eine leere Tube als auch eine verschlossene Tube in allen Umfangsbereichen sicher gehalten sind.

Diese Aufgabe wird erfindungsgemäß bei einem Tubenhalter mit den Merkmalen des Anspruchs 1 gelöst.

Bei dem erfindungsgemäßen Tubenhalter kann das Spannelement in bekannter Weise im wesentlichen radial zur Längsmittelachse der Tubenaufnahme entgegen oder in Folge der Federkraft verlagert werden und sich somit außenseitig auf die Oberfläche einer eingesetzten Tube spannen. Zusätzlich dazu kann das Spannelement auch um eine horizontale, sich im wesentlich tangential zur Innenwandung der Tubenaufnahme oder parallel dazu erstreckende Schwenkachse schwenken, wobei die Schwenkachse an einem definierten Schwenklager ausgebildet ist, das eine radiale Verlagerung der Schwenkachse zulässt, jedoch eine Verlagerung des Schwenklagers in Richtung der Längsmittelachse der Tubenaufnahme verhindert. Somit ist das Spannelement nicht frei schwimmend gelagert, sondern um ein definiertes Schwenklager schwenkbar, das lediglich in radialer Richtung verstellbar ist, wodurch gewährleistet ist, dass sich das Spannelement an den Verlauf der Tubenoberfläche insbesondere bei einer verschlossenen Tube selbsttätig anpassen kann, so dass eine vollflächige Anlage des Spannelementes an der Tubenoberfläche erreicht ist. Die vollflächige Anlage des Spannelementes an der Tubenoberfläche ermöglicht es, die Tube trotz relativ geringer Spannkräfte sicher zu halten.

Die Schwenkachse des Spannelementes verläuft senkrecht zur Längsmittelachse der Tubenaufnahme und ebenfalls senkrecht zur radialen Verlagerungsbewegung des Spannelementes entgegen oder in Folge der Federkraft. Die Schwenkachse ist in einem mittleren Bereich des Spannelementes angeordnet. Somit besitzt das Spannelement einen oberen 1. Abschnitt, der auf der der Öffnung der Tubenaufnahme zugewandten Seite der Schwenkachse oberhalb von dieser angeordnet ist, und einen unteren 2. Abschnitt, der auf der der Öffnung der Tubenwandung abgewandten Seite der Schwenkachse unterhalb von dieser angeordnet ist. Das Spannelement steht unter Wirkung von zumindest zwei Federelementen, wobei zumindest ein 1. Federelement am oberen 1. Abschnitt des Spannelementes und zumindest ein 2. Federelement am unteren 2. Abschnitt des Spannelementes an diesem angreift. In Weiterbildung der Erfindung kann vorgesehen sein, dass das Spannelement so um das Schwenklager schwenkbar ist, dass es mit seinem oberen 1. Abschnitt sowohl in eine radial nach außen geneigte Position als auch in eine radial nach innen geneigte Position geschwenkt werden kann. Dabei sollte das Spannelement um das Schwenklager frei drehbar sein, d.h. die Schwenkung des Spannelementes sollte nicht von Anschlägen oder ähnlichem behindert sein. Auf diese Weise ist sichergestellt, dass das Spannelement sich an jede geometrische Form einer verschlossenen Tube, d.h. insbesondere auch an nach außen geneigte Oberflächenbereiche oder an nach innen geneigte Oberflächenbereiche vollflächig anlegen kann.

In besonders vorteilhafter Ausgestaltung der Erfindung ist vorgesehen, dass die von dem unteren 2. Federelement auf das Spannelement ausgeübte Federkraft größer als die von dem oberen 1. Federelement auf das Spannelement ausgeübte Federkraft ist. Bei dieser Ausgestaltung ist aufgrund der größeren unteren Federkraft erreicht, dass die Spannelemente vor dem Einsetzen einer Tube mit ihrem oberen, der Öffnung der Tubenaufnahme zugewandten Ende weiter radial außen liegen als an ihrem unteren Ende, an dem sie durch die größere Federkraft radial nach innen gedrückt werden. Die Spannelemente bilden somit eine Art Trichter, der das Einsetzen der Tube erleichtert.

Eine unverschlossene Tube besitzt einen kreiszylindrischen Tubenkörper, an dessen unterem Ende ein Auslassstutzen über eine sogenannte Tubenschulter angeformt ist. Auf den Auslassstutzen ist ein Verschlussdeckel oder eine Kappe aufsetzbar. Aufgrund der geometrischen Verhältnisse besitzt die Tube an der Tubenschulter eine wesentlich größere Steifigkeit gegen radial nach innen gerichtete Verformungen als beispielsweise in der Mitte des Tubenkörpers. Dies wird erfindungsgemäß durch die unterschiedlichen, von dem 1. und dem 2. Federelement aufgebrachten Federkräfte zur Halterung der Tube ausgenutzt. Wenn die leere Tube in die Tubenaufnahme eingeführt wird, passiert die Tubenschulter zunächst den oberen 1. Abschnitt der Spannelemente, dann deren Schwenkachsen und drückt die Spannelemente im unteren 2. Abschnitt, in dem die größeren Federkräfte wirken, radial nach außen. Als Folge davon wirken auf die Tubenschulter relativ große Reaktionskräfte ein, die die Tube sicher im Tubenhalter fixieren. Durch die Schwenkung der Spannelemente beim Einführen der Tube legen sich auch die oberen 1. Abschnitte der Spannelemente, die durch die geringere Federkraft beaufschlagt sind, außenseitig an der Wandung des Tubenkörpers an.

Die Schwenkachse des Spannelementes ist so ausgebildet, dass sie bei einer radialen Verlagerung des Schwenkelementes mit dieser radial verlagert wird, wodurch die Schwenkbewegung der Spannelemente und deren radiale Verlagerung entkoppelt sind.

Um eine ausreichende Halterung der Tube innerhalb des Tubenhalters sicherzustellen, sollten mehrere Spannelemente über den Umfang der Innenwandung der Tubenaufnahme vorzugsweise gleichmäßig verteilt angeordnet sein. Es hat sich als sinnvoll erwiesen, eine ungerade Anzahl von Spannelementen und insbesondere vorzugsweise 3, 5 oder 7 Spannelemente für den Tubenhalter vorzusehen.

In bevorzugter Ausgestaltung der Erfindung ist vorgesehen, dass das Spannelement, das vorzugsweise aus Kunststoff oder Metall besteht, bügelförmig ausgebildet ist und insbesondere auf seiner inneren, zur Längsmittelachse der Tubenaufnahme weisenden Seite eine leistenförmige, vorzugsweise ebene Anlagefläche aufweist. Die leistenförmige Anlagenfläche erstreckt sich vorzugsweise im wesentlichen vertikal, d.h. sie liegt an einer eingesetzten Tube in deren Längsrichtung an.

In bevorzugter Ausgestaltung der Erfindung ist vorgesehen, dass alle Spannelemente gemeinsame Federelemente aufweisen, was insbesondere dadurch erreicht werden kann, dass die Federelemente Federringe sind, die vorzugsweise um das Gehäuse des Tubenhalters umlaufen.

Weitere Einzelheiten und Merkmale der Erfindung sind aus der folgenden Beschreibung eines Ausführungsbeispiels unter Bezugnahme auf die Zeichnung ersichtlich. Es zeigen:
- Fig. 1: einen Vertikalschnitt durch einen erfindungsgemä- ßen Tubenhalter,
- Fig. 2: eine vergrößerte Ausschnittsdarstellung des Tu- benhalters gemäß Figur 1,
- Fig. 3: den Tubenhalter gemäß Figur 1 bei eingesetzter, unverschlossener Tube,
- Fig. 4: den Tubenhalter gemäß Figur 3 nach Verschließen der Tube in einer Ansicht senkrecht zur Schweiß- naht der Tube und
- Fig. 5: eine Figur 4 entsprechende Ansicht des Tubenhal- ters in Längsrichtung der Schweißnaht der Tube.

Gemäß Figur 1 weist ein Tubenhalter 10 ein becherförmiges Gehäuse 11 auf, das vorzugsweise aus Kunststoff besteht und im Inneren eine nach oben öffnende Tubenaufnahme 12 aufweist, an die sich am unteren Ende im Boden 13 des Gehäuses 11 eine Aufnahme für einen Kopf- oder Kappenabschnitt T₂ einer Tube T (siehe Figur 3) anschließt. Die Tubenaufnahme 12 besitzt ausgehend von ihrer oberen Öffnung 12b einen sich gering verjüngenden Querschnitt, um das Einführen der Tube T zu erleichtern.

In der Innenwandung 12a der Tubehaufnahme 12 sind über den Umfang verteilt mehrere vertikale, schlitzförmige Nuten 15 ausgebildet, die sich bis kurz oberhalb zum Bodens 13 des Gehäuses 11 erstrecken. Die Nuten 15 durchdringen die Wandung des Gehäuses 11 vollständig.

In jeder Nut 15 ist ein bügelförmiges Spannelement 14 angeordnet, das auf seiner zur Tubenaufnahme 12 bzw. dessen vertikaler Längsmittelachse L weisenden Seite eine ebene, leistenförmige Anlagefläche 14a besitzt. Jedes Spannelement 14 ist über ein Schwenklager 20 an der Wandung der zugeordneten Nut 15 und somit an der Tubenaufnahme 12 gelagert. Das Schwenklager 20 definiert eine Schwenkachse 18, die sich horizontal und im wesentlichen tangential zur Innenwandung 12a der Tubenaufnahme 12 erstreckt. Das Spannelement 14 kann somit um die Schwenkachse 18 entsprechend dem Doppelpfeil *S* geschwenkt werden. Das Schwenklager 20 ist so ausgestaltet, dass die Schwenkachse 18 senkrecht zur Längsmittelachse L der Tubenaufnahme 12 und somit radial verlagert werden kann, wie es durch den in Fig. 2 dargestellten Doppelpfeil H angedeutet ist. Die Schwenkachse 18 ist im mittleren Bereich des Spannelementes 14 angeordnet, so dass das Spannelement 14 einen oberen 1. Abschnitt 14.1, der auf der der Öffnung 12b der Tubenaufnahme 12 zugewandten Seite der Schwenkachse 18 angeordnet ist, und einen unteren 2. Abschnitt 14.2 aufweist, der auf der der Öffnung 12b der Tubenaufnahme 12 abgewandten Seite der Schwenkachse 18 angeordnet ist.

Auf der Außenseite des Gehäuses 11 ist ein 1. Federelement 16 in Form eines Federrings angeordnet, der an allen Spannelementen 14 in dem oberen 1. Abschnitt 14.1 anliegt und die Spannelemente 14 mit einer radial nach innen in Richtung der Längsmittelachse L gerichteten 1. Federkraft beaufschlagt. In gleichartiger Weise ist ein 2. Federelement 17 in Form eines umlaufenden Federrings vorgesehen, der an den Spannelementen 14 in dem jeweiligen unteren 2. Abschnitt 14.2 angreift und die Spannelemente mit einer radial nach innen zur Längsmittelachse L gerichteten, 2. Federkraft beaufschlagt. Dabei ist vorgesehen, dass die durch das 2. Federelement 17 ausgeübte 2. Federkraft größer als die durch das 1. Federelement 16 ausgeübte 1. Federkraft ist. Dies führt dazu, dass die Spannelemente 14 im Nicht-Gebrauchszustand des Tubenhalters 10, wie er in den Figuren 1 und 2 dargestellt ist, schräg angeordnet sind, indem der untere 2. Abschnitt 14.2 aufgrund der größeren 2. Federkraft radial nach innen eingezogen und dementsprechend der obere 1. Abschnitt 14.1 radial nach außen weggeschwenkt und insbesondere mit seinem oberen Ende vollständig in der jeweiligen Nut 15 aufgenommen ist. Auf diese Weise ist das Einführen der Tube T erleichtert und ein Verhaken der Tubenschulter T₃ am oberen Ende der Schwenkelemente 14 vermieden.

Wie Figur 3 zeigt, besitzt eine unverschlossene Tube T einen üblicherweise kreiszylindrischen Tubenkörper T₁, der über eine Tubenschulter T₃ mit einem Kopf- oder Kappenabschnitt T₂ verbunden ist. Wenn die leere unverschlossene Tube T in den Tubenhalter 10 eingesetzt werden soll, wird sie mit ihrem unteren Kopf- oder Kappenabschnitt T₂ durch die Öffnung 12b in die Tubenaufnahme 12 eingeführt, wobei die Tubenschulter T₃ mit den Anlageflächen 14a der Spannelemente 14 in Anlage kommt und die Spannelemente entgegen den Federkräften der Federelemente 16, 17 radial nach außen drückt. Gleichzeitig schwenken die Spannelemente 14 jeweils um ihre Schwenkachse 18, so dass sich die Anlagefläche 14a jedes Spannelementes 14 vollflächig an der Außenseite der Tube T anlegt. Die Einführbewegung der Tube T wird solange fortgesetzt, bis der Kopf- oder Kappenabschnitt T₂ in der Aufnahme 13a im Boden 13 des Gehäuses 11 unter enger Passung aufgenommen ist.

Da die Mantelfläche des Tubenkörpers T₁ der unverschlossenen Tube T (siehe Figur 3) im wesentlichen vertikal verläuft, sind auch die Spannelemente 14 im wesentlichen vertikal ausgerichtet. Das obere 1. Federelement 16 spannt den oberen 1. Abschnitt 14.1 des Spannelementes 14 radial gegen die Außenseite des Tubenkörpers T₁ und das 2. Federelement 17 spannt den unteren 2. Abschnitt 14.2 mit einer größeren Spannkraft radial von außen gegen die Tubenschulter T₃. Da die Tubenschulter T₃ eine relativ hohe Steifigkeit gegen radial nach innen gerichtete Verformungen aufweist, kann die Tube T aufgrund der erhöhten 2. Federkraft des 2. Federelementes 17 sicher in der Tubenaufnahme 12 gehalten werden.

Nach dem Befüllen der Tube T wird diese an ihrem oberen, dem Tubenhalter 10 abgewandten Ende durch Ausbildung einer üblicherweise senkrecht zur Längsrichtung der Tube T verlaufenden Schweißnaht T₄ verschlossen. Dadurch ändert die Tube ihre Form, wie sich aus den Figuren 4 und 5 ergibt. Figur 4 zeigt eine Seitenansicht der Tube T senkrecht zur Längsrichtung der Schweißnaht T₄. In dieser Ansicht besitzt die Tube T eine zu ihrem oberen, die Schweißnaht T₄ aufweisenden Ende divergierende Form. In der dazu senkrechten Ansicht, die in Figur 5 dargestellt ist, besitzt die Tube T eine zur Schweißnaht T₄ konvergierende Form. Die Spannelemente 14 können dieser Formänderung der Tubenwandung folgen, indem sie um die jeweilige Schwenkachse 18 schwenken. Wie die Figuren 4 und 5 zeigen, liegen die Spannelemente 14 sowohl in den schräg nach außen geneigten Oberflächenbereichen (Figur 4) als auch den schräg nach innen geneigten Oberflächenbereichen (Figur 5) der Tubenoberfläche vollflächig an, so dass die Tube T sicher gehalten ist.

Zur Entnahme der Tube T wird diese aus der Tubenaufnahme 12 herausgezogen, woraufhin sich die Spannelemente 14 infolge der Federkräfte wieder in die in Figur 1 dargestellte Stellung bewegen, so dass eine neue Tube eingesetzt werden kann.

## Patentansprüche

1. Tubenhalter für eine Tubenfüllmaschine, mit einem becherförmigen Gehäuse (11), das eine nach oben öffnende Tubenaufnahme (12) aufweist, in die eine Tube (T) mit ihrem einen Endbereich einsteckbar ist, wobei im Be- ' reich der Innenwandung (12a) der Tubenaufnahme (12) zumindest eine vertikale Nut (15) ausgebildet ist, in die ein Spannelement (14) eingesetzt ist, wobei das Spannelement (14) im wesentlichen senkrecht zur Längsmittelachse L der Tubenaufnahme (12) radial verlagerbar und um eine sich im wesentlichen tangential zur Innenwandung (12a) der Tubenaufnahme (12) erstreckende Schwenkachse (18) schwenkbar gelagert ist, wobei mittels des Spannelementes (14) unter Wirkung zumindest eines Federelementes (16,17) eine radial von außen auf die eingesetzte Tube (T) wirkende Spannkraft aufbringbar ist, wobei das Spannelement (14) einen oberen 1. Abschnitt (14.1), der auf der der Öffnung (12b) der Tubenaufnahme (12) zugewandten Seite der Schwenkachse (18) oberhalb von dieser angeordnet ist, und einen unteren 2. Abschnitt (14.2) aufweist, der auf der der Öffnung (12b) der Tubenaufnahme (12) abgewandten Seite der Schwenkachse (18) unterhalb von dieser angeordnet ist, **dadurch gekennzeichnet, dass** die Schwenkachse (18) an einem Schwenklager (20) ausgebildet ist, das eine radiale Verlagerung (H) der Schwenkachse (18) zulässt und dass zumindest ein 1. Federelement (16) am oberen 1. Abschnitt (14.1) des Spannelementes (14) und zumindest ein 2. Federelement (17) am unteren 2. Abschnitt (14.2) des Spannelementes (14) an diesem angreift.

2. Tubenhalter nach Anspruch 1, **dadurch gekennzeichnet, dass** das Spannelement (14) so um das Schwenklager (20) schwenkbar ist, dass es mit seinem oberen 1. Abschnitt (14.1) sowohl in eine radial nach außen geneigte Position als auch in eine radial nach innen geneigte Position schwenkbar ist.

3. Tubenhalter nach Anspruch 1 oder 2, **dadurch gekennzeichnet, dass** die von dem 2. Federelement (17) auf das Spannelement (14) ausgeübte Federkraft größer ist als die von dem 1. Federelement (16) auf das Spannelement (14) ausgeübte Federkraft.

4. Tubenhalter nach einem der Ansprüche 1 bis 3, **dadurch gekennzeichnet, dass** mehrere Spannelemente (14) über den Umfang der Innenwandung (12a) der Tubenaufnahme (12) verteilt angeordnet sind.

5. Tubenhalter nach Anspruch 4, **dadurch gekennzeichnet, dass** eine ungerade Anzahl von Spannelementen (14) vorgesehen ist.

6. Tubenhalter nach einem der Ansprüche 1 bis 5, **dadurch gekennzeichnet, dass** das Spannelement (14) bügelförmig ausgebildet ist.

7. Tubenhalter nach einem der Ansprüche 1 bis 6, **dadurch gekennzeichnet, dass** das Spannelement (14) eine leistenförmige Anlagefläche (14a) aufweist.

8. Tubenhalter nach Anspruch 7, **dadurch gekennzeichnet, dass** die leistenförmige Anlagefläche (14a) sich im wesentlichen vertikal erstreckt.

9. Tubenhalter nach einem der Ansprüche 1 bis 8, **dadurch gekennzeichnet, dass** die Federelemente (16, 17) Federringe sind, die um das Gehäuse (11) des Tubenhalters (10) umlaufen.

## Claims

1. Tube holder for a tube filling machine, comprising a cup-shaped housing (11) having a tube receptacle (12) that opens towards the top and into which one end area of a tube (T) can be inserted, wherein at least one vertical groove (15) is formed in the area of the inner wall (12a) of the tube receptacle (12) into which a clamping element (14) is inserted, wherein the clamping element (14) can be radially displaced substantially perpendicularly with respect to the longitudinal central axis L of the tube receptacle (12) and is disposed to be pivotable about a pivot axis (18) that extends substantially tangentially relative to the inner wall (12a) of the tube receptacle (12), wherein a clamping force that acts in a radial direction from the outside onto the inserted tube (T) can be applied by the clamping element (14) under the action of at least one spring element (16, 17), wherein the clamping element (14) has a first upper section (14.1) which is disposed on the side of the pivot axis (18) facing the opening (12b) of the tube receptacle (12), above the pivot axis, and a lower second section (14.2) which is disposed on the side of the pivot axis (18) facing away from the opening (12b) of the tube receptacle (12), below the pivot axis, **characterized in that** the pivot axis (18) is formed on a pivot bearing (20) which permits radial displacement (H) of the pivot axis (18), and at least one first spring element (16) acts on the upper first section (14.1) of the clamping element (14) and at least one second spring element (17) acts on the lower second section (14.2) of the clamping element (14).

2. Tube holder according to claim 1, **characterized in that** the clamping element (14) can be pivoted about the pivot bearing (20) in such a fashion that its upper first section (14.1) can be pivoted both into a radially outwardly inclined position and also into a radially inwardly inclined position.

3. Tube holder according to claim 1 or 2, **characterized in that** the spring force that the second spring element (17) exerts on the clamping element (14) is larger than the spring force that the first spring element (16) exerts on the clamping element (14).

4. Tube holder according to any one of the claims 1 through 3, **characterized in that** several clamping elements (14) are distributed over the periphery of the inner wall (12a) of the tube receptacle (12).

5. Tube holder according to claim 4, **characterized in that** an odd number of clamping elements (14) are provided.

6. Tube holder according to any one of the claims 1 through 5, **characterized in that** the clamping element (14) has a bracket-shape.

7. Tube holder according to any one of the claims 1 through 6, **characterized in that** the clamping element (14) has a strip-shaped contact surface (14a).

8. Tube holder according to claim 7, **characterized in that** the strip-shaped contact surface (14a) extends in a substantially vertical direction.

9. Tube holder according to any one of the claims 1 through 8, **characterized in that** the spring elements (16, 17) are snap rings which extend around the periphery of the housing (11) of the tube holder (10).

## Revendications

1. Support de tube pour une machine à remplir des tubes, comprenant un boîtier (11) en forme de godet présentant un réceptacle (12) à tube s'ouvrant vers le haut, dans lequel on peut introduire un tube (T) par l'une de ses zones d'extrémité, une rainure verticale (15) étant conformée dans la zone de la paroi interne (12a) du réceptacle à tube (12), dans laquelle est disposé un élément de tension (14), cet élément de tension (14) étant monté sensiblement perpendiculaire à l'axe longitudinal médian L du réceptacle à tube (12), déplaçable latéralement et pivotant autour d'un axe de pivotement (18) s'étendant sensiblement tangentiel à la paroi interne (12a) du réceptacle à tube (12), une force de tension s'exerçant radialement de l'extérieur sur le tube (T) introduit pouvant être appliquée au moyen de l'élément de tension (14) par l'action d'au moins un élément élastique (16, 17), l'élément de tension (14) présentant une première partie supérieure (14.1) disposée du côté de l'axe de pivotement (18) en regard de l'ouverture (12b) du réceptacle à tube (12), au-dessus de cet axe, et une deuxième partie inférieure (14.2) disposée du côté de l'axe de pivotement (18) opposé à l'ouverture (12b) du réceptacle à tube (12), en-dessous de cet axe, **caractérisé en ce que** l'axe de pivotement (18) est conformé autour d'un palier de pivot (20) permettant un déplacement radial (H) de l'axe de pivotement (18), et **en ce qu'**au moins un premier élément élastique (16) agit sur la première partie (14.1) de l'élément de tension (14) et au moins un deuxième élément élastique (17), sur la deuxième partie (14.2) de l'élément de tension (14).

2. Support de tube selon la revendication 1, **caractérisé en ce que** l'élément de tension (14) peut être pivoté autour du palier de pivot (20) de telle façon que par sa première partie supérieure (14.1) il peut être pivoté aussi bien dans une position radialement inclinée vers l'extérieur que dans une position radialement inclinée vers l'intérieur.

3. Support de tube selon la revendication 1 ou 2, **caractérisé en ce que** la force élastique exercée par le deuxième élément élastique (17) sur l'élément de tension (14) est supérieure à la force élastique exercée par le premier élément élastique (16) sur l'élément de tension (14).

4. Support de tube selon l'une quelconque des revendications 1 à 3, **caractérisé en ce que** plusieurs éléments de tension (14) sont répartis sur la périphérie de la paroi interne (12a) du réceptacle à tube (12).

5. Support de tube selon la revendication 4, **caractérisé en ce que** l'on prévoit un nombre impair d'éléments de tension (14).

6. Support de tube selon l'une quelconque des revendications 1 à 5, **caractérisé en ce que** l'élément de tension (14) présente une forme en étrier.

7. Support de tube selon l'une quelconque des revendications 1 à 6, **caractérisé en ce que** l'élément de tension (14) présente une surface de contact (14a) en forme de nervure.

8. Support de tube selon la revendication 7, **caractérisé en ce que** la surface de contact (14a) en forme de nervure s'étend sensiblement verticale.

9. Support de tube selon l'une quelconque des revendications 1 à 8, **caractérisé en ce que** les éléments élastiques (16, 17) sont des anneaux élastiques entourant le boîtier (11) du support de tube (10).
